# FASCICULE DE BREVET EUROPEEN

(11) **EP 1 305 811 B1**
(45) Date de publication et mention de la délivrance du brevet: **05.10.2005**
(21) Numéro de dépôt: 01949529.0
(22) Date de dépôt: 26.06.2001
(51) Int. Cl.: H01J 23/36, H01J 25/00

(54) **TUBE HYPERFREQUENCE DE PUISSANCE A LARGE BANDE**
BREITBANDIGE HOCHFREQUENZLEISTUNGSRÖHRE
BROADBAND POWER MICRO-WAVE TUBE

(30) Priorité: 27.06.2000 FR 0008254
(43) Date de publication de la demande: 02.05.2003
(73) Titulaire: THALES ELECTRON DEVICES S.A., 78140 Vélizy (FR)
(72) Inventeur: BRES, Michel Thales Intellectual Property, F-94117 Arcueil Cedex (FR)
(74) Mandataire: Guérin, Michel
(86) Numéro de dépôt international: PCT/FR2001/002017
(87) Numéro de publication internationale: WO 2002/001593

(56) Documents cités:
- T. G. MIHRAN: "The duplex Traveling-Wave Klystron" PROCEEDINGS OF THE IRE, vol. 40, no. 3, mars 1952 (1952-03), XP000990634 cité dans la demande

## Description

La présente invention est relative aux tubes hyperfréquences de puissance à large bande passante.

Actuellement les tubes hyperfréquences de puissance sont souvent les tubes de la famille des klystrons. Ils utilisent, entre un canon qui produit des électrons et un collecteur qui les recueille, une structure d'interaction formée d'une succession de cavités résonantes séparées par des espaces de glissement. Mais ces tubes ont une largeur de bande relativement réduite à cause de la présence des cavités résonantes.

Dans la famille des tubes à ondes progressives, les tubes à ondes progressives à cavités couplées peuvent aussi être considérés comme des tubes de puissance et ils ont une bande passante plus large que celle des klystrons. Les tubes à ondes progressives à ligne à retard en hélice peuvent atteindre une bande passante de deux octaves. Ils sont limités en puissance par l'échauffement de l'hélice, par la difficulté d'extraire l'onde amplifiée à travers une fenêtre, par la nécessité d'utiliser un dispositif de focalisation fournissant une induction magnétique de plus en plus élevée et par l'apparition de modes parasites.

Des études réalisées dans les années 1950 pour augmenter la bande passante des klystrons, ont permis d'obtenir des klystrons « à ondes progressives » comme par exemple celui décrit par T.G MIHRAN : « The Duplex Traveling-Wave Klystron » dans Proceedings of the IRE , vol 40, n°3, Mars 1952. On se réfère à la figure 1. Ces klystrons comportent un corps qui au lieu d'avoir au moins deux cavités résonantes possède au moins deux guides d'onde successifs 6, 7 parallèles, portés au même potentiel. Ces guides d'onde sont parcourus transversalement par au moins un faisceau 1 d'électrons émis d'un canon 2. Ce canon 2 comporte de manière classique une cathode thermoélectronique 21, son dispositif de chauffage associé 23, et au moins une électrode 22 pour accélérer les électrons émis par la cathode lorsqu'elle est chauffée convenablement.

Lorsqu'il n'y a qu'un seul canon 2 comme sur la figure 1, le faisceau d'électrons est plat en rideau. Lorsqu'il y a plusieurs canons, ils sont alignés et les faisceaux d'électrons qu'ils produisent sont parallèles (non représentés). Un signal hyperfréquence à amplifier Pe, injecté à une extrémité d'entrée 3 (abscisse zéro) du premier guide d'onde 6 traversé par le faisceau, dit guide d'entrée, se propage sous la forme d'une onde électromagnétique d'entrée Pe, à l'intérieur du guide d'onde 6 et module les électrons 1 en vitesse. Le dernier guide d'onde 7 traversé par les électrons, ou guide de sortie est couplé vers l'extérieur à une extrémité de sortie 4 opposée à l'extrémité d'entrée 3.

Comme dans les klystrons conventionnels, la modulation en vitesse se transforme en modulation de densité, c'est à dire de courant, entre le guide d'onde d'entrée 6 et le guide de sortie 7. Le courant ainsi modulé produit un champ électrique hyperfréquence dans le guide d'onde 7 de sortie. Dans ce champ, les électrons cèdent une partie de leur énergie cinétique qui se transforme en énergie électromagnétique. Il s'établit une onde électromagnétique directe Pd et une onde électromagnétique rétrograde Pr. L'onde électromagnétique directe Pd se propage dans le même sens que l'onde électromagnétique d'entrée injectée Pe. En se propageant, elle croît en amplitude. L'onde électromagnétique rétrograde Pr tend à s'annuler. L'onde électromagnétique directe Pd amplifiée en puissance par rapport à l'onde électromagnétique d'entrée Pe est recueillie à l'extrémité 4 de sortie et forme le signal hyperfréquence amplifié. Le faisceau d'électrons 1, quant à lui, après avoir traversé transversalement le guide d'onde de sortie 7, est recueilli dans un collecteur 5.

Comme dans les klystrons conventionnels, les électrons sont accélérés fortement en sortie du canon 2 avant le guide d'onde d'entrée 6, modulés en vitesse dans le guide d'onde d'entrée puis modulés progressivement en densité entre le guide d'onde d'entrée 6 et le guide d'onde de sortie 7. Pour pouvoir moduler en vitesse ces électrons, il est nécessaire de disposer à l'entrée du guide d'onde d'entrée 6 d'une puissance très importante. Des rapports d'essais font état d'une puissance à l'entrée de 15kW entre 2,7 et 3 GHz. Une source unique ne peut que très difficilement fournir une telle puissance d'entrée en large bande.

Une distance suffisante doit exister entre le guide d'onde d'entrée 6 et le guide d'onde de sortie 7 pour que la modulation de vitesse puisse se transformer en modulation de densité. Cela impose de focaliser le faisceau d'électrons 1. L'implantation d'un focalisateur (non représenté) entre les guides d'onde 6, 7 est très difficile. S'il y a une pluralité de faisceaux, l'installation de la focalisation pose des problèmes d'encombrement.

D'autres difficultés se situent au niveau du canon : s'il y a plusieurs canons la réalisation en est difficile, s'il n'y en a qu'un la réalisation d'une cathode thermoélectronique de grande longueur peut être délicate.

La présente invention a pour but de réaliser un tube hyperfréquence de puissance à large bande qui ne possède pas les inconvénients mentionnés ci-dessus et notamment ceux relatifs à la puissance d'entrée et à la focalisation.

Pour y parvenir la présente invention propose un tube hyperfréquence qui comporte au moins un canon à électrons destiné à émettre des électrons vers un guide d'onde d'entrée qu'ils parcourent transversalement et à l'intérieur duquel un signal d'entrée à amplifier, injecté à une extrémité d'entrée, est destiné à se propager. Ce guide d'onde d'entrée est suivi par un guide d'onde de sortie traversé également transversalement par les électrons et duquel est extrait le signal amplifié à une extrémité de sortie. Les électrons sont directement modulés en densité dans le guide d'onde d'entrée par le signal d'entrée et accélérés, dès leur sortie du guide d'onde d'entrée, par le guide-d'onde de sortie porté à un potentiel supérieur à celui du guide d'onde d'entrée.

Au lieu d'effectuer une modulation de vitesse qui se transforme progressivement en modulation de densité, les électrons sont directement modulés en densité dans le guide d'onde d'entrée par le signal d'entrée, c'est à dire mis en paquets, puis les paquets ainsi formés sont accélérés par le guide d'onde de sortie.

Le canon comporte une pluralité de cathodes à effet de champ placées le long du guide d'onde d'entrée et notamment formées d'une pluralité de pointes

Au moins un des guides d'onde d'entrée ou de sortie peut être mouluré, cela permet d'ajuster le temps que mettent les électrons à le traverser.

De préférence, les guides d'onde fonctionnent dans leur mode fondamental.

Les deux guides d'onde ont la même fréquence de coupure de manière à ce que les ondes qu'ils propagent soient bien en synchronisme.

Les guides d'onde d'entrée et de sortie sont pourvus chacun d'au moins une fente longitudinale pour l'entrée des électrons et d'au moins une fente longitudinale pour leur sortie, cette fente n'apportant pas ou peu de perturbation.

Lorsqu'il y a plusieurs fentes pour l'entrée ou la sortie des électrons, ces fentes peuvent être disposées bout à bout et deux fentes successives séparées par un pont de rigidification.

Pour optimiser le temps de transit des électrons, la distance qu'ils parcourent dans le guide d'onde de sortie est plus grande que celle qu'ils parcourent dans le d'onde d'entrée.

Pour éviter des réflexions d'ondes, de préférence, au moins l'un des guides d'onde est pourvu d'une charge absorbante qui est placée pour le guide d'onde d'entrée à l'extrémité opposée à l'extrémité d'entrée et pour le guide d'onde de sortie à l'extrémité opposée de l'extrémité de sortie.

Pour augmenter le rendement, on utilise de préférence un collecteur déprimé pour recueillir les électrons à leur sortie du guide d'onde de sortie. Et plus précisément, le collecteur peut comporter plusieurs portions déprimées portées à des potentiels différents, ces portions étant de moins en moins déprimées plus elles sont proches de l'extrémité de sortie du guide d'onde de sortie.

Le guide d'onde d'entrée et le guide d'onde de sortie sont séparés l'un de l'autre par au moins un espaceur diélectrique, si cet espaceur n'est pas étanche au vide, le tube est placé dans une enceinte étanche au vide

Une structure multiplicatrice d'électrons peut être insérée entre le guide d'onde d'entrée et le guide d'onde de sortie en vue d'obtenir un gain en courant entre le guide d'onde d'entrée et le guide d'onde de sortie.

D'autres caractéristiques et avantages de l'invention apparaîtront à la lecture de la description qui va suivre illustrée par les figures annexées qui représentent :
- la figure 1 (déjà décrite) un schéma d'un klystron à ondes progressives selon l'art connu ;
- la figure 2 une vue schématique en éclaté partiel d'un exemple de tube hyperfréquence selon l'invention ;
- la figure 3 une coupe transversale d'une variante d'un tube hyperfréquence selon l'invention ;
- la figure 4 une coupe longitudinale d'un tube hyperfréquence selon l'invention.

Sur ces figures les mêmes références représentent les mêmes éléments. Pour des raisons de clarté les échelles ne sont pas respectées.

On se réfère à la figure 2 en liaison avec la figure 4. Sur la figure 2 on trouve depuis le bas jusqu'en haut successivement : au moins un canon 10, un guide d'onde d'entrée 11, un guide d'onde de sortie 12 parallèle au guide d'onde d'entrée, puis un collecteur 13 d'électrons.

On va voir successivement ces différentes parties et les différences par rapport à la structure de la figure 1. Le canon 10 comporte, dans cet exemple, une ou plusieurs rangées de cathodes à effet de champ 101 et une grille 102. Sur la figure il s'agit de cathodes à pointes arrangées en deux rangées mais tout autre type de cathode à effet de champ pourrait être utilisé, par exemple les cathodes à nanotubes.

Plus précisément les cathodes 101 comportent un substrat 103 recouvert d'une couche diélectrique 104 pourvue de cavités 105 qui accueillent des pointes émissives 106. L'émission électronique se produit lorsqu'un potentiel convenable est appliqué entre les pointes 106 et la grille 102. Ce type de cathode froide a pour avantages de ne pas nécessiter de chauffage et de permettre un démarrage instantané.

Bien que des cathodes à émission de champ soient préférées l'invention n'est pas limitée à ce type de cathodes. On aurait pu envisager d'utiliser une ou plusieurs cathodes thermoélectroniques comme décrit à la figure 1.

Lorsqu'on porte la grille 102 à un potentiel approprié, il s'établit un champ électrique continu au voisinage des pointes 106 et elles émettent des électrons avec une certaine vitesse. Les électrons se dirigent vers le guide d'onde d'entrée 11. Le faisceau d'électrons 107 (matérialisé sur les figures par une ou plusieurs lignes pointillées) est un faisceau plat en forme de rideau.

Le guide d'onde d'entrée 11 disposé à proximité des cathodes 101 est équipé d'au moins une fente d'entrée 110 longitudinale, en regard de chaque rangées de pointes 106 pour que les électrons du faisceau 107 puissent pénétrer à l'intérieur. Un ou plusieurs espaceurs diélectriques 124 isolent électriquement le canon 10 du guide d'onde d'entrée 11. La fente d'entrée 110 peut être continue et avoir sensiblement la même longueur que la rangée de pointes 106 mais il est préférable pour des raisons de rigidité mécanique de prévoir une succession de fentes d'entrée 110 mises bout à bout, deux fentes successives étant séparées par un pont 111 de rigidification. Ce pont 111 est en fait une portion du guide d'onde d'entrée 11 sans fente.

Les électrons traversent le guide d'entrée 11 transversalement et en ressortent par une ou plusieurs fentes de sortie 112 placées en regard des fentes d'entrée 110 et tout à fait comparables à ces demières.

Le guide d'onde d'entrée 11 reçoit à une extrémité d'entrée 113 un signal hyperfréquence d'entrée à amplifier Pe. Son autre extrémité 114 est fermée. Il est préférable de placer dans le guide d'onde d'entrée, au niveau de l'extrémité fermée 114 une charge résistive 115 absorbante qui évite que le signal injecté à l'entrée ne se réfléchisse.

Ces tubes sont des tubes à vide et on prévoit à l'extrémité d'entrée 113 une fenêtre hyperfréquence 116 qui laisse passer le signal d'entrée à amplifier Pe tout en assurant une étanchéité au vide.

Le signal d'entrée Pe (dont la puissance est également notée Pe) se propage sous la forme d'une onde électromagnétique dans le guide d'onde d'entrée 11. Elle est caractérisée par un champ électrique et un champ magnétique.

Les électrons interagissent avec le champ électrique qui s'établit transversalement à la direction de propagation de l'onde électromagnétique et ce champ électrique les module en densité, ils se mettent en paquets. A leur entrée dans le guide d'onde d'entrée 11, les électrons ont une vitesse sensiblement constante dépendant d'une tension d'émission fonction des potentiels de la cathode, de la grille et du guide d'onde d'entrée.

Pour que la modulation en densité soit efficace, il faut que la circulation du champ électrique vu par les électrons soit de l'ordre de grandeur de la tension d'émission ce qui impose un maximum de tension d'émission pour une puissance d'entrée donnée. Cela revient à dire que le champ électrique intégré sur la distance d1 parcourue par les électrons pendant leur traversée du guide d'onde d'entrée 11 est du même ordre de grandeur que la tension d'émission.

Par contre pour être efficacement modulés en densité, il faut que les électrons traversent le guide d'onde d'entrée 11 en un temps, dit temps de transit, sensiblement inférieur à la période de l'onde électromagnétique, ce qui leur impose un minimum de vitesse et donc un minimum de tension d'émission.

Dans l'optique d'obtenir un compromis acceptable entre ces conditions contradictoires que sont d'une part la puissance Pe à injecter dans le guide d'onde d'entrée 11 conduisant à la modulation en densité et d'autre part la tension d'émission, on peut configurer le guide d'onde d'entrée 11 de manière à concentrer le champ électrique dans l'espace 125 d'interaction avec les électrons du faisceau. Cette concentration se fait en rapprochant les parois du guide d'onde d'entrée traversées par les électrons du faisceau au niveau de l'espace d'interaction 125.

Sur la figure 2, le guide d'onde d'entrée est un guide d'onde rectangulaire à moulure connue sous la dénomination anglo-saxonne de 'ridge'. Il possède deux moulures 117 en vis à vis mais une aurait pu suffire.

Par exemple, si les électrons ont à franchir une distance d1 de quelques dixièmes de millimètres lorsqu'ils traversent le guide d'onde d'entrée 11 au niveau de l'espace d'interaction 125 et que leur vitesse correspond à une tension d'émission de quelques volts, ils peuvent être modulés en densité avec une onde électromagnétique transportant une puissance de l'ordre du watt. Dans ce cas les côtés du guide d'onde d'entrée valent environ 1 centimètre et 3 centimètres.

Le guide d'onde d'entrée 11 fonctionne dans son mode fondamental, cela signifie qu'un seul maximum de champ électrique transversal existe entre les deux petits côtés du guide d'onde d'entrée.

Les fentes d'entrée 110 et de sortie 112 n'entraînent pas ou peu de perturbation électrique car elles ne coupent pas de courant électrique circulant dans la paroi qui les supporte.

Selon une caractéristique de l'invention, les électrons modulés en densité, à leur sortie du guide d'onde d'entrée 11 sont accélérés vers le guide d'onde de sortie 12 qui est porté à un potentiel supérieur à celui du guide d'onde d'entrée 11.

Ils pénètrent dans le guide d'onde de sortie 12 par une ou plusieurs fentes d'entrée 110 et en ressortent par une ou plusieurs fentes de sortie 112 comparables à celles du guide d'onde d'entrée. Le faisceau d'électrons sous forme de paquets induit dans le guide d'onde de sortie 12 un courant hyperfréquence qui crée un champ électrique hyperfréquence de freinage, les électrons cèdent une partie de leur énergie cinétique qui se transforme en énergie électromagnétique. Il s'établit une onde électromagnétique progressive directe Pd et une onde électromagnétique progressive rétrograde Pr.

L'onde électromagnétique directe Pd se propage dans le même sens que l'onde électromagnétique Pe à amplifier injectée dans le guide d'onde d'entrée 11. En se propageant, elle croit en amplitude. Le transfert d'énergie entre le faisceau d'électrons 107 et le champ de l'onde directe est cumulatif au fur et à mesure de la propagation de l'onde directe.

L'onde électromagnétique rétrograde Pr est d'autant plus négligeable par rapport à l'onde électromagnétique directe Pd que le guide d'onde de sortie 12 est long. On prévoit de préférence une charge absorbante 115 résistive à l'extrémité 118 du guide d'onde de sortie 12 vers laquelle se propage l'onde électromagnétique rétrograde Pr.

L'onde électromagnétique directe Pd est recueillie à l'extrémité 119 du guide d'onde de sortie 12 vers laquelle elle se propage ; elle correspond au signal hyperfréquence amplifié. L'extrémité 119 est équipée d'une fenêtre hyperfréquence 120 de même nature que celle 116 employée à l'extrémité d'entrée 113 du guide d'onde d'entrée 11. Elle laisse sortir le signal hyperfréquence amplifié (dénommé Pd dans un but de simplification) tout en confinant le vide à l'intérieur du guide d'onde de sortie 12.

Le guide d'onde de sortie 12 est également mouluré au niveau de l'espace 126 d'interaction avec les électrons du faisceau 107. Sur les figures il est représenté avec une moulure 121 mais deux auraient pu être utilisées. La distance d2 parcourue par les électrons dans le guide d'onde de sortie 12 peut être plus grande que celle d1 dans le guide d'onde d'entrée 11 car les électrons ayant été accélérés entre les deux guides d'onde, parcourent une distance plus grande pour un même temps de transit. La distance d2 permet d'optimiser la récupération d'énergie et d'éviter les claquages. Par exemple, la distance d2 est de quelques millimètres et la distance d1 est de quelques dixièmes de millimètres.

Les deux guides d'onde 11, 12 possèdent la même fréquence de coupure pour que l'onde électromagnétique d'entrée Pe et l'onde électromagnétique Pd directe circulent en synchronisme quelle que soit la fréquence de travail. Dans ces conditions, les dimensions de la section droite du guide d'onde 12 de sortie seront différentes de celles du guide d'onde 11 d'entrée. Plus précisément, pour des guides d'onde rectangulaires moulurés, la largeur as du grand côté guide d'onde de sortie 12 sera plus grande que celle ae du grand côté du guide d'onde d'entrée 11.

On a vu que les deux guides d'onde 11, 12 étaient portés à des potentiels différents. On prévoit un ou plusieurs espaceurs diélectriques 122 pour les séparer et les maintenir mécaniquement l'un par rapport à l'autre. On privilégiera l'emploi d'une pluralité de blocs 122 de matériau diélectrique placés tout au long des guides de manière à les caler au lieu de tiges qui auraient sensiblement la longueur des guides mais qui risqueraient d'être plus fragiles. Tout matériau diélectrique classiquement employé dans la technique des tubes hyperfréquences peut être utilisé à savoir : le verre, la céramique telle que l'alumine, le quartz, ...

L'espace entre les deux guides d'onde 11, 12 est parcouru par les électrons doit être -sous vide. On peut envisager d'utiliser des espaceurs 122 qui soient étanches au vide et qui confinent le vide autour du faisceau. Les matériaux diélectriques qui sont étanches au vide et qui supportent l'étuvage, étape nécessaire à l'obtention du vide, sont souvent le verre ou la céramique. De tels espaceurs 122 peuvent être brasés aux guides d'onde.

L'espacement entre les deux guides d'onde 11, 12 est faible de l'ordre de quelques millimètres par exemple. On obtient un tube particulièrement compact qui n'a pas besoin de focalisateur. C'est un avantage appréciable.

Le faisceau d'électrons 107, après avoir traversé transversalement le guide d'onde de sortie 12 et avoir cédé une partie de son énergie seulement, est recueilli dans le collecteur 13. On utilisera de préférence un collecteur déprimé qui freine les électrons pour augmenter le rendement. Un collecteur déprimé est porté à un potentiel inférieur à celui du guide d'onde de sortie 12.

On configure avantageusement le collecteur déprimé, comme sur la figure 4, avec, parallèlement au guide d'onde de sortie 12, une succession de portions 13.1, 13.2, 13.3 portées à des potentiels différents.

A leur sortie du guide d'onde de sortie 12, les électrons les plus lents sont ceux qui sont les plus proches de l'extrémité de sortie 119 et les plus rapides sont ceux qui en sont les plus éloignés. Plus l'onde électromagnétique directe Pd croît en amplitude, plus leur vitesse décroît. Les portions 13.1, 13.2, 13.3 seront donc de moins en moins déprimées dans le sens de propagation de l'onde. Cèla signifie que la première portion 13.1, la plus éloignée de l'extrémité de sortie 119 du guide d'onde de sortie 12 sera portée à un potentiel inférieur à celui de la dernière portion 13.3 la plus proche de l'extrémité de sortie 119 du guide d'onde de sortie 12.

Le collecteur 13 est pourvu d'un dispositif de refroidissement 120 qui peut être par conduction si l'énergie à dissiper n'est pas trop importante comme sur la figure 4 ou par circulation de fluide comme sur la figure 3.

Des espaceurs diélectriques 123 sont prévus pour isoler le collecteur 13 du guide d'onde de sortie 12. Ces espaceurs 123 ainsi que ceux 124 séparant le canon 10 du guide d'onde d'entrée 11 peuvent aussi contribuer à assurer l'étanchéité au vide.

Cette configuration risque de rendre le tube fragile et dans des applications où une grande robustesse est préférée au détriment du poids, il est préférable de placer l'ensemble canon 10, guides d'onde 11, 12, collecteur 13 dans une enceinte étanche 130. Elle est représentée à la figure 4. Le refroidissement du collecteur 13 se fait à travers une portion de l'enceinte 130 réalisée dans un matériau à bonne conductibilité thermique comme le cuivre. Pour des raisons de sécurité, l'enceinte 130 est portée à la masse et au moins un espaceur diélectrique 131 assure son isolation électrique vis à vis du collecteur 13. Cet espaceur est choisi pour sa bonne conductibilité thermique.

Pour réduire la fragilité de l'ensemble du tube, compte tenu d'éventuelles dilatations d'origine thermique, l'enceinte 130 est pourvue de joints de dilatations ou soufflets 132 au niveau de sa liaison avec l'extrémité d'entrée 113 du guide d'onde d'entrée 11 et l'extrémité de sortie 119 du guide d'onde de sortie 12.

Au moins un des deux guides d'onde 11, 12 n'est pas au même potentiel que l'enceinte 130, la fenêtre 116, 120 qui obture l'une des ses extrémités joue alors un rôle d'isolant électrique en plus de son rôle d'étanchéité au vide.

On prévoit au niveau de l'enceinte 130 au moins un passage isolant électriquement et étanche 133 permettant de laisser passer des conducteurs d'alimentation électrique 137 du canon 10, des guides d'onde 11, 12, du collecteur 13.

Après montage des divers éléments du tube dans l'enceinte, on la ferme en fixant une dernière paroi, par exemple la paroi terminale 134 par une soudure étanche, par exemple une soudure à l'arc à l'argon, apte à supporter les étapes de pompage et d'étuvage qui permettent d'obtenir le vide souhaité à l'intérieur.

Pour augmenter le gain et le rendement du tube, on peut faire passer les électrons du faisceau 107 dans une structure multiplicatrice d'électrons 140 entre le guide d'onde d'entrée 11 et le guide d'onde de sortie 12. En son absence, les électrons sont accélérés mais le courant du faisceau conserve la même intensité. Avec cette structure multiplicatrice d'électrons 140, on augmente l'intensité du faisceau et donc du courant. En augmentant l'intensité du courant, on augmente la puissance développée dans le guide d'onde de sortie 12 car cette puissance est proportionnelle au carré de l'intensité du courant.

Une telle structure amplificatrice 140 est un couloir dont la paroi interne 141 est réalisée dans un matériau à coefficient d'émission secondaire supérieur à un. Ce matériau peut-être de l'argent ou une couche d'oxyde (Al₂O₃) par exemple. Certains électrons du faisceau 107 vont percuter cette paroi et des électrons secondaires vont être émis. On portera éventuellement cette structure 140 à un potentiel intermédiaire entre celui du guide d'onde d'entrée 11 et celui du guide d'onde de sortie 12. Des espaceurs diélectriques 142 assurent l'isolation électrique et le maintien mécanique de la structure amplificatrice 140 par rapport au guide d'onde d'entrée 11 et au guide d'onde de sortie 12.

Un tube selon l'invention peut fournir une puissance de sortie de plusieurs kilowatts avec une bande passante comprise entre environ 3 et 20 GHz et avoir les caractéristiques suivantes. Sa cathode peut être portée à la masse, son guide d'onde d'entrée 11 à une dizaine de volts, sa structure amplificatrice d'électrons à environ 1 kilovolt, son guide d'onde de sortie à environ 50 kilovolts et les portions de son collecteur peuvent s'étager entre environ 1 kilovolt et 5 kilovolts. Un signal d'entrée dont la puissance est inférieure ou égale au watt peut être injecté pour moduler les électrons en densité si on conserve les dimensions géométriques données précédemment.

## Revendications

1. Tube hyperfréquence comportant au moins un canon (10) à électrons destiné à émettre des électrons vers un guide d'onde d'entrée (11) qu'ils parcourent transversalement et à l'intérieur duquel est destiné à se propager un signal d'entrée (Pe) à amplifier injecté à une extrémité d'entrée (113), ce guide d'onde d'entrée (11) étant suivi par un guide d'onde de sortie (12) traversé également transversalement par les électrons et duquel est extrait le signal amplifié (Pd) à une extrémité de sortie (119),
**caractérisé en ce que** les électrons sont directement modulés en densité dans le guide d'onde d'entrée (11) par le signal d'entrée (Pe) et accélérés, dès leur sortie du guide d'onde d'entrée (11), par le guide d'onde de sortie (12) porté à un potentiel supérieur à celui du guide d'onde d'entrée (11).

2. Tube hyperfréquence selon la revendication 1, **caractérisé en ce que** le canon (10) comporte une pluralité de cathodes (101) à effet de champ placées le long du guide d'onde d'entrée (11).

3. Tube hyperfréquence selon la revendication 2, **caractérisé en ce que** les cathodes (101) à effet de champ sont des cathodes à pointes.

4. Tube hyperfréquence selon l'une des revendications 1 à 3, **caractérisé en ce qu'**au moins un des guides d'onde (11, 12) est un guide d'onde mouluré.

5. Tube hyperfréquence selon l'une des revendications 1 à 4, **caractérisé en ce que** les guides d'onde (11, 12) fonctionnent dans leur mode fondamental.

6. Tube hyperfréquence selon l'une des revendications 1 à 5, **caractérisé en ce que** les deux guides d'onde (11, 12) ont la même fréquence de coupure.

7. Tube hyperfréquence selon l'une des revendications 1 à 6, **caractérisé en ce que** les guides d'onde d'entrée et de sortie sont pourvus chacun d'au moins une fente (110) longitudinale pour l'entrée des électrons et d'au moins une fente (112) longitudinale pour leur sortie.

8. Tube hyperfréquence selon la revendication 7, **caractérisé en ce que** lorsqu'il y a plusieurs fentes pour l'entrée ou la sortie des électrons, ces fentes sont disposées bout à bout et deux fentes successives sont séparées par un pont (111).

9. Tube hyperfréquence selon l'une des revendications 1 à 8, dans lequel les électrons traversent un espace d'interaction (125) dans le guide d'onde d'entrée (11) et un espace d'interaction (126) dans le guide d'onde de sortie (12), **caractérisé en ce que** l'espace d'interaction (125) dans le guide d'onde d'entrée est plus court que celui (126) du guide d'onde de sortie.

10. Tube hyperfréquence selon l'une des revendications 1 à 9, **caractérisé en ce que** au moins l'un des guides d'onde (11, 12) est pourvu d'une charge absorbante (115) qui est placée pour le guide d'onde d'entrée à l'extrémité opposée (114) à l'extrémité d'entrée (113) et pour le guide d'onde de sortie à l'extrémité opposée (118) de l'extrémité de sortie (119).

11. Tube hyperfréquence selon l'une des revendications 1 à 10, dans lequel les électrons sont recueillis dans un collecteur (13) à leur sortie du guide d'onde de sortie (12), **caractérisé en ce que** le collecteur (13) est déprimé.

12. Tube hyperfréquence selon la revendication 11, **caractérisé en ce que** le collecteur comporte plusieurs portions (13.1, 13.2, 13.3) déprimées portées à des potentiels différents, ces portions étant de moins en moins déprimées plus elles sont proches de l'extrémité de sortie (119) du guide d'onde de sortie.

13. Tube hyperfréquence selon l'une des revendications 1 à 12, **caractérisé en ce que** le guide d'onde d'entrée et le guide d'onde de sortie sont séparés l'un de l'autre par au moins un espaceur diélectrique (122).

14. Tube hyperfréquence selon la revendication 13, **caractérisé en ce que** cet espaceur (122) est étanche au vide.

15. Tube hyperfréquence selon l'une des revendications 1 à 14, **caractérisé en ce qu'**une structure multiplicatrice d'électrons (140) est insérée entre le guide d'onde d'entrée (11) et le guide d'onde de sortie (12) en vue d'obtenir un gain en courant entre le guide d'onde d'entrée et le guide d'onde de sortie.

## Claims

1. Microwave tube comprising at least one electron gun (10) intended to emit electrons towards an input waveguide (11) through which the electrons pass transversely and inside which an input signal (Pe) to be amplified, injected at an input end (113), propagates, this input waveguide (11) being followed by an output waveguide (12) through which the electrons also pass transversely and from which the amplified signal (Pd) is extracted at an output end (119),
**characterized in that** the electrons are immediately density-modulated in the input waveguide (11) by the input signal (Pe) and are accelerated, upon exiting the input waveguide (11), by the output waveguide (12) which is raised to a potential above that of the input waveguide (11).

2. Microwave tube according to Claim 1, **characterized in that** the gun (10) comprises a plurality of field-emission cathodes (101) placed along the input waveguide (11).

3. Microwave tube according to Claim 2, **characterized in that** the field-emission cathodes (101) are cathodes with tips.

4. Microwave tube according to one of Claims 1 to 3, **characterized in that** at least one of the waveguides (11, 12) is a ridged waveguide.

5. Microwave tube according to one of Claims 1 to 4, **characterized in that** the waveguides (11, 12) operate in their fundamental mode.

6. Microwave tube according to one of Claims 1 to 5, **characterized in that** the two waveguides (11, 12) have the same cutoff frequency.

7. Microwave tube according to one of Claims 1 to 6, **characterized in that** the input and output waveguides are each provided with at least one longitudinal slot (110) for injecting the electrons and with at least one longitudinal slot (112) for extracting them.

8. Microwave tube according to Claim 7, **characterized in that** when there are several slots for injecting or extracting the electrons, these slots are placed end to end and two successive slots are separated by a bridge (111).

9. Microwave tube according to one of Claims 1 to 8, in which the electrons pass through an interaction space (125) in the input waveguide (11) and an interaction space (126) in the output waveguide (12), **characterized in that** the interaction space (125) in the input waveguide is shorter than that (126) of the output waveguide.

10. Microwave tube according to one of Claims 1 to 9, **characterized in that** at least one of the waveguides (11, 12) is provided with an absorbent load (115) placed, in respect of the input waveguide, at the end (114) opposite the input end (113) and, in respect of the output waveguide, at the opposite end (118) from the output end (119).

11. Microwave tube according to one of Claims 1 to 10, in which the electrons, upon exiting the output waveguide (12), are collected in a collector (13), **characterized in that** the collector (13) is depressed.

12. Microwave tube according to Claim 11, **characterized in that** the collector comprises several depressed portions (13.1, 13.2, 13.3) raised to different potentials, these portions being depressed less and less as they approach the output end (119) of the output waveguide.

13. Microwave tube according to one of Claims 1 to 12, **characterized in that** the input waveguide and the output waveguide are separated from each other by at least one dielectric spacer (122).

14. Microwave tube according to Claim 13, **characterized in that** this spacer (122) forms a vacuum-tight seal.

15. Microwave tube according to one of Claims 1 to 14, **characterized in that** an electron multiplier structure (140) is inserted between the input waveguide (11) and the output waveguide (12) for the purpose of increasing the current between the input waveguide and the output waveguide.

## Patentansprüche

1. Höchstfrequenzröhre, die mindestens eine Elektronenkanone (10) aufweist, die dazu bestimmt ist, Elektronen zu einem Eingangswellenleiter (11) zu emittieren, den sie durchqueren und in dessen Innerem sich ein zu verstärkendes Eingangssignal (Pe) ausbreiten soll, das an einem Endeingang (113) eingespeist wird, wobei auf diesen Eingangswellenleiter (11) ein Ausgangswellenleiter (12) folgt, der ebenfalls von den Elektronen durchquert und aus dem an einem Ausgangsende (119) das verstärkte Signal (Pd) entnommen wird,
**dadurch gekennzeichnet, dass** die Elektronen im Wellenleiter (11) direkt durch das Eingangssignal (Pe) dichtemoduliert und bei ihrem Austritt aus dem Eingangswellenleiter (11) von dem Ausgangswellenleiter (12) beschleunigt werden, der auf einem höheren Potential liegt als der Eingangswellenleiter (11).

2. Höchstfrequenzröhre nach Anspruch 1, **dadurch gekennzeichnet, dass** die Kanone (10) mehrere Feldeffektkathoden (101) aufweist, die entlang des Eingangswellenleiters (11) angeordnet sind.

3. Höchstfrequenzröhre nach Anspruch 2, **dadurch gekennzeichnet, dass** die Feldeffektkathoden (101) Spitzenkathoden sind.

4. Höchstfrequenzröhre nach einem der Ansprüche 1 bis 3, **dadurch gekennzeichnet, dass** mindestens einer der Wellenleiter (11, 12) ein Stegwellenleiter ist.

5. Höchstfrequenzröhre nach einem der Ansprüche 1 bis 4, **dadurch gekennzeichnet, dass** die Wellenleiter (11, 12) in ihrem Grundmodus arbeiten.

6. Höchstfrequenzröhre nach einem der Ansprüche 1 bis 5, **dadurch gekennzeichnet, dass** die beiden Wellenleiter (11, 12) die gleiche Grenzfrequenz haben.

7. Höchstfrequenzröhre nach einem der Ansprüche 1 bis 6, **dadurch gekennzeichnet, dass** die Eingangs- und Ausgangswellenleiter je mit mindestens einem Längsschlitz (110) für den Eintritt der Elektronen und mit mindestens einen Längsschlitz (112) für ihren Austritt versehen sind.

8. Höchstfrequenzröhre nach Anspruch 7, **dadurch gekennzeichnet, dass** bei Vorhandensein mehrerer Schlitze für den Eintritt oder den Austritt der Elektronen, diese Schlitze End-zu-End angeordnet sind und zwei aufeinanderfolgende Schlitze durch eine Brücke (111) getrennt werden.

9. Höchstfrequenzröhre nach einem der Ansprüche 1 bis 8, bei der die Elektronen einen Wechselwirkungsspalt (125) im Eingangswellenleiter (11) und einen Wechselwirkungsspalt (126) im Ausgangswellenleiter (12) durchqueren, **dadurch gekennzeichnet, dass** der Wechselwirkungsspalt (125) im Eingangswellenleiter kürzer ist als derjenige (126) des Ausgangswellenleiters.

10. Höchstfrequenzröhre nach einem der Ansprüche 1 bis 9, **dadurch gekennzeichnet, dass** mindestens einer der Wellenleiter (11, 12) mit einer absorbierenden Last (115) versehen ist, die für den Eingangswellenleiter am dem Eingangsende (113) entgegengesetzten Ende (114) und für den Ausgangswellenleiter am dem Ausgangsende (119) entgegengesetzten Ende (118) angeordnet ist.

11. Höchstfrequenzröhre nach einem der Ansprüche 1 bis 10, bei der die Elektronen bei ihrem Austritt aus dem Wellenleiter (12) in einem Kollektor (13) aufgefangen werden, **dadurch gekennzeichnet, dass** der Kollektor (13) ein abgesenkter Kollektor ist.

12. Höchstfrequenzröhre nach Anspruch 11, **dadurch gekennzeichnet, dass** der Kollektor mehrere abgesenkte Abschnitte (13.1, 13.2, 13.3) aufweist, die auf verschiedenen Potentialen liegen, wobei diese Abschnitte immer weniger abgesenkt sind, je näher sie dem Ausgangsende (119) des Ausgangswellenleiters sind.

13. Höchstfrequenzröhre nach einem der Ansprüche 1 bis 12, **dadurch gekennzeichnet, dass** der Eingangswellenleiter und der Ausgangswellenleiter durch mindestens einen dielektrischen Abstandshalter (122) voneinander getrennt sind.

14. Höchstfrequenzröhre nach Anspruch 13, **dadurch gekennzeichnet, dass** dieser Abstandshalter (122) vakuumdicht ist.

15. Höchstfrequenzröhre nach einem der Ansprüche 1 bis 14, **dadurch gekennzeichnet, dass** eine elektronenvervielfältigende Struktur (140) zwischen den Eingangswellenleiter (11) und den Ausgangswellenleiter (12) eingefügt ist, um eine Stromverstärkung zwischen dem Eingangswellenleiter und dem Ausgangswellenleiter zu erhalten.
